# EUROPÄISCHE PATENTSCHRIFT

(11) **EP 0 072 535 B1**
(45) Veröffentlichungstag und Bekanntmachung des Hinweises auf die Patenterteilung: **08.05.1985**
(21) Anmeldenummer: 82107286.5
(22) Anmeldetag: 11.08.1982
(51) Int. Cl.: B61F 3/04, B61C 9/50, B61F 5/22

(54) **Triebdrehgestell für ein Schienenfahrzeug**
Motor-driven bogie for a rail vehicle
Bogie moteur pour véhicule ferroviaire

(30) Priorität: 14.08.1981 DE 3132153
(43) Veröffentlichungstag der Anmeldung: 23.02.1983
(73) Patentinhaber: THYSSEN INDUSTRIE AG, 45128 Essen (DE)
(72) Erfinder: Häupl, Otmar, D-3500 Kassel (DE)

## Beschreibung

Die Erfindung bezieht sich auf ein Triebdrehgestell für ein Schienenfahrzeug mit zwei je mit einem über Gelenkwellen angetriebenen Achsgetriebe versehenen Radsätzen, deren Lagergehäuse mit mechanischen Kopplungseinrichtungen versehen sind, wobei das Gegendrehmoment der Achsgetriebegehäuse durch Drehmomentstützen aufgenommen wird.

Die Drehmomentstützen haben die Aufgabe, das dem über das Achsgetriebe auf die Radsatzwelle übertragene Drehmoment entsprechende Gegen- oder Reaktionsmoment, das im Sinne einer Drehung des Achsgetriebes um die Radsatzwelle wirkt, abzufangen.

Ein Triebdrehgestell mit einer ähnlichen Achsgetriebegehäuseabstützung und einer Kopplungseinrichtung für die zugehörigen Radsatzlagergehäuse ist beispielsweise der DE-B-1 085 555 zu entnehmen. Die hierbei am Achsgetriebegehäuse befindliche Pendelstütze und die an den beiden Lagergehäusen der zugehörigen Radsatzwelle angeordneten Achslenker sind mit gleicher Entfernung voneinander an Lagerböcke angeschlossen, die sich auf der Ober- bzw. Unterseite des Drehgestellrahmens befinden. Nachteilig ist, daß die Drehmomentstützkräfte, die bekanntlich Druck- oder Zugkräfte sein können, je nachdem, ob es sich um ein Anfahr- oder Bremsdrehmoment handelt, von dem auf der Radsatzwelle gelagerten Achsgetriebegehäuse auf den Drehgestellrahmen übertragen werden, was entweder eine Entlastung oder eine stärkere Belastung der benachbarten Radsatzwelle im Drehgestell zur Folge hat, was unerwünscht ist. Ferner führen die Radsätze Wendebewegungen gegenüber dem Drehgestellrahmen aus, wodurch die Fahrstabilität beeinträchtigt wird.

Um derartige, das Laufverhalten der Radsätze störende Auswirkungen zu vermeiden, ist es bei einem Drehgestell für Eisenbahnwagen bekannt, die beiden Lagergehäuse eines Radsatzes mit den jeweils gegenüberliegenden Lagergehäusen des anderen Radsatzes durch diagonale Stangen und Längsstangen unter Verwendung elastischer Zwischenglieder zu verbinden (DE-C-1 605 826). Bei Anwendung dieser bekannten Maßnahmen auf ein Triebdrehgestell ergeben sich für die Unterbringung der die Druck- und Zugkräfte von den auf die Radsatzwellen gelagerten Getriebegehäusen übertragenden Drehmomentstützen Schwierigkeiten, weil der Raum zwischen den beiden Radsätzen durch die diagonalen Stangen sehr eingeschränkt ist. Darüber hinaus sind sämtliche zwischen den Radsätzen befindlichen Stangen an senkrechte Zapfen der Radsatzlagergehäuse befestigt und somit nur um senkrechte Achsen beweglich.

Der Erfindung liegt daher die Aufgabe zugrunde, bei einem Triebdrehgestell der eingangs genannten Art eine verbesserte Übertragung der Zug- und Druckkräfte zu schaffen, ohne daß die Kopplung zwischen den jeweils diagonal gegenüberliegenden Radsatzlagergehäusen behindert wird.

Diese Aufgabe wird gemäß der Erfindung durch die im kennzeichnenden Teil des Anspruchs 1 angegebenen Merkmale gelöst.

Weitere Ausgestaltungen und vorteilhafte Weiterbildungen der Erfindung sind den Unteransprüchen zu entnehmen, für die Schutz nur in Verbindung mit dem Hauptanspruch begehrt wird.

Die mit der Erfindung erzielten Vorteile bestehen insbesondere darin, daß die Zug- und Bremskräfte als auch die Reaktionskräfte jedes Achsgetriebes aus dem Drehmoment direkt in den Wagenkasten geleitet werden. Die nötige Beweglichkeit der Radsätze gegenüber dem Wagenkasten wird hierbei durch die mit Gummi oder Elastomereinlagen versehenen raumbeweglichen Anlenkpunkte sowohl der Drehmomentstützen als auch der Verbindungsstangen zwischen den Radsatzlagergehäusen erreicht. Durch die Ableitung der Reaktionskräfte aus den Antriebs- bzw. Bremsvorgängen von den Achsgetriebegehäusen direkt in den Wagenkasten ist es möglich, sowohl die unerwünschte Entlastung des einen Radsatzes eines Drehgestelles zu vermeiden als auch die Wahl der Federkonstanten der Primärfederung nur nach laufdynamischen Gesichtspunkten vorzunehmen. Durch die sich kreuzenden Stangen zwischen den Radsatzlagergehäusen und den Drehmomentstützen ergibt sich eine Kopplung der beiden Radsätze in der Weise, daß der Sinuslauf des einen Radsat zes einen Sinuslauf des anderen Radsatzes mit entgegengesetzter Phasenlage erzwingt Ferner kann die Elastizität in der Kopplung der Radsätze in Verbindung mit den Federkonstanten der Primärfederung und der Achsgetriebegehäuseab stützung zu einer Abweichung von der genauen Phasenlage und damit zu einer Bewegungsdämpfung führen.

Aus Laufstabilitätsrechnungen ist es bekannt, daß bei geeigneter Wahl der Federkonstanten der Primärfederung der gegenphasige Sinuslauf der Radsätze eines Drehgestells überhaupt nicht bzw. erst bei höherer Fahrgeschwindigkeit unstabil wird als der gleichphasige Sinuslauf- Dieses wurde für Räder mit Verschleißprofil rechnerisch nachgewiesen. Damit bewirkt diese Kopplung, die den gleichphasigen Sinuslauf unterdrückt, eine höhere stabile Fahrgeschwindigkeit. Zusätzlich ermöglicht diese Kopplung der Radsatzlagergehäuse eine radiale Einstellung bei Kurvenfahrt als Folge der an den Radaufstandspunkten wirkenden Schlupfkräfte. Dieser Vorteil hat für ein Schnellverkehrsfahrzeug kaum Bedeutung, kann aber bei Fahrten auf kurvenreichen Strecken außerhalb des reinen Schnellverkehrs zur Verschleißminderung an Rad und Schiene führen.

Ein Ausführungsbeispiel der Erfindung ist in der Zeichnung schematisch dargestellt und wird im folgenden näher beschrieben. Es zeigt
Fig. 1 in der Draufsicht ein erfindungsgemäßes zweiachsiges Triebdrehgestell, wobei zwecks besserer Übersicht der Drehgestellrahmen mehrfach unterbrochen und ein Wagenkastenbauteil im Querschnitt gezeichnet sind, und
Fig. 2 einen Schnitt nach der Linie A-A in Fig.1.

Beim dargestellten Triebdrehgestell weist der Drehgestellrahmen 1 zwei Radsätze 2 und 3 auf, von denen jeder mit seiner Radsatzwelle 4 bzw. 5 in bekannter Weise an beiden Enden in gegenüber dem Rahmen 1 abgefederten Lagergehäusen 6, 6' bzw. 7, 7' abgestützt ist. Auf jeder Radsatzwelle befindet sich ein über Gelenkwellen angetriebenes Achsgetriebe (nicht dargestellt), welches in einem auf der Radsatzwelle gelagerten Gehäuse 8 bzw. 9 untergebracht ist. Der Anschluß für diese Gelenkwelle am Achsgetriebegehäuse befindet sich auf der dem gegenüberliegenden Achsgetriebegehäuse abgewandten Seite. Die beiden Lagergehäuse eines Radsatzes sind mittels zwei sich kreuzender Stangen 10 und 11 mit den beiden Lagergehäusen des anderen Radsatzes gekoppelt. Die diagonal verlaufenden Kopplungsstangen sind mit ihren Enden an nicht näher bezeichneten horizontalen Ansätzen der Radsatzlagergehäuse angelenkt und im Kreuzungsbereich so gestaltet, daß sie sich bei ihren gegensinnigen Bewegungen nicht berühren. Die Anlenkpunkte 12, 12' bzw. 13, 13' dieser Kopplungsstangen bestehen aus Raumgelenken mit Gummi- oder Elastomereinlagen. Das Übertragungsverhalten dieser Stangen kann durch die Elastizität in den Anlenkpunkten so abgestimmt werden, daß die kritische Fahrgeschwindigkeit den maximalen Wert erreicht. Ein an der Unterseite des Wagenkastens 14 befindlicher Bauteil 15 erstreckt sich zentral in den Raum zwischen den beiden Radsätzen 2 und 3 und ist in seinem unteren Abschnitt als hohler langgestreckter Kasten ausgebildet, dessen Längsachse sich in Drehgestellängsmittenebene befindet. Dieser Kasten besitzt etwa in horizontaler Ebene der Radsatzwellen 4 und 5 eine quer zur Drehgestellängsmittenebene angeordnete Öffnung 16, durch die die sich kreuzenden Kopplungsstangen 10 und 11 mit Spiel hindurchgeführt sind. Diese Öffnung ist vorzugsweise auf beiden Austrittsseiten vor und hinter der eigentlichen Bohrung in Horizontalebene der beiden Radsatzwellen konisch gestaltet. Jedes der beiden Achsgetriebegehäuse 8 und 9 ist für das Gegendrehmoment aus dem in das zugehörige Achsgetriebe eingeleitete Drehmoment bzw. zur Aufnahme der Reaktionskraft des Drehmoments über zwei in Drehgestellängsmittenebene übereinander und parallel oder nahezu parallel zueinander sowie auf der dem Gelenkwellenanschluß abgewandten Seite oben und unten am Gehäuse angelenkte Drehmomentstützen 17, 17' bzw. 18, 18', die mit ihren freien einander zugekehrten Enden am kastenförmigen Wagenkastenbauteil 15 angelenkt sind, gegenüber dem Wagenkasten 14 abgestützt. Sämtliche Anlenkpunkte 19, 19' bzw. 20, 20' und 21,21' bzw. 22, 22' der gleich ausgebildeten und gleiche Länge aufweisenden Drehmomentstützen 17 bzw. 17' und 18 bzw. 18' sind ebenfalls raumgelenkig ausgebildet und in bekannter Weise mit Gummizwischenlagen versehen, welche eine allseitige Beweglichkeit der dadurch gleitfrei gelenkig verbundenen Teile gewährleisten und damit die z. B. beim Durchfahren von Kurven oder beim tieferen Eintauchen des Wagenkastenbauteils 15 in den Drehgestellrahmen 1 auftretenden horizontalen und vertikalen Relativbewegungen zwischen dem Wagenkasten und dem Drehgestell ermöglichen. Die beiden Kopplungsstangen und alle Drehmomentstützen bestehen vorzugsweise aus Vollmaterial. Sie können auch rohrförmig ausgebildet sein oder einen anderen Querschnitt aufweisen.

Es versteht sich, daß nicht nur das dargestellte, sondern auch jedes anders gestaltete Drehgestell verwendbar ist, ohne von dem eigentlichen Erfindungsgedanken abzuweichen.

## Patentansprüche

1. Triebdrehgestell für ein Schienenfahrzeug mit zwei je mit einem über Gelenkwellen angetriebenen Achsgetriebe (8; 9) versehenen Radsätzen (2; 3), deren Lagergehäuse (6, 6'; 7, 7') mit mechanischen Kopplungseinrichtungen (10; 11) versehen sind, wobei das Gegendrehmoment der Achsgetriebegehäuse durch Drehmomentstützen (17, 17'; 18, 18') aufgenommen wird, gekennzeichnet durch die Kombination folgender, teilweise für sich bekannter Merkmale,
a) daß jedes Achsgetriebegehäuse (8 bzw. 9) der beiden Radsätze (2 bzw. 3) über zwei in Drehgestell-Längsmittenebene vertikal übereinander und parallel oder nahezu parallel zueinander angeordnete Drehmomentstützen (17 und 17' bzw. 18 und 18') an einem zentral in den Raum zwischen den beiden Radsätzen (2 und 3) eingetauchten Bauteil (15) des Wagenkastens (14) abgestützt ist,
b) der Wagenkastenbauteil (15) im unteren Abschnitt als hohler langgestreckter Kasten ausgebildet ist und etwa in horizontaler Ebene der Radsatzwellen (4 und 5) eine quer zur Drehgestellängsmittenebene angeordnete Durchgangsöffung (16) für die Kopplungselemente der Radsatzlagergehäuse (6, 6' bzw. 7, 7') aufweist,
c) daß jeweils ein Lagergehäuse des einen Radsatzes (2 bzw. 3) mit dem diagonal gegenüberliegenden Lagergehäuse des anderen Radsatzes (3 bzw. 2) über eine Kopplungsstange (10 bzw. 11) verbunden ist,
d) die beiden Kopplungsstangen (10 und 11) starr ausgebildet und mit ihren Enden an horizontalen Ansätzen der Radsatzlagergehäuse (6, 6' bzw. 7, 7') angelenkt sind, und
e) sämtliche Anlenkpunkte (12, 12', 13, 13', 19, 19', 20, 20', 21, 21', 22, 22') der Kopplungsstangen (10 und 11) und Drehmomentstützen (17, 17', 18, 18') raumbeweglich und elastisch ausgebildet sind.

2. Triebdrehgestell nach Anspruch 1, dadurch gekennzeichnet, daß die raumbeweglichen Anlenkpunkte (12, 12', 13, 13', 19, 19', 20, 20', 21, 21') mit Gummi- bzw. Elastomereinlagen versehen sind.

3. Triebdrehgestell nach Anspruch 1 oder 2, dadurch gekennzeichnet, daß die Kopplungsstangen (10, 11) und die Drehmomentstützen (17, 17', 18,18') unter sich gleich ausgebildet sind und gleiche Länge aufweisen.

4. Triebdrehgestell nach einem der Ansprüche 1 bis 3, dadurch gekennzeichnet, daß die Durchgangsöffnung (16) im Wagenkastenbauteil (15) auf beiden Austrittseiten vor und hinter der eigentlichen Bohrung in horizontaler Ebene der beiden Radsatzwellen (4 und 5) konisch gestaltet ist.

## Claims

1. Motor bogie for a rail vehicle having two wheel sets (2; 3), each provided with an axle gear (8; 9) driven via cardan shafts, the bearing housings (6,6'; 7, 7') of which wheel sets are provided with mechanical coupling devices (10; 11), the counter torque of the axle gear housings being absorbed by torque reaction bars (17, 17'; 18,18') characterised by the combination of the following features, some of which are known per se,
a) in that each axle gear housing (8 or 9, respectively) of the two wheel sets (2 or 3, respectively) is supported via two torque reaction bars (17 and 17' or 18 and 18', respectively), arranged in bogie longitudinal centre plane vertically one above the other and parallel or practically parallel to each other, on a component (15) of the coach body (14) dipped centrally into the space between the two wheel sets (2 and 3),
b) the coach body component (15) is designed in the lower section as a hollow elongated box and has approximately in horizontal plane of the wheel set shafts (4 and 5) a passage way (16), arranged transverse to the bogie longitudinal centre plane, for the coupling elements of the wheel set bearing housings (6, 6' or 7, 7', respectively),
c) in that, in each case, a bearing housing of one of the wheel sets, (2 or 3 respectively) is connected to the diagonally opposed bearing housing of the other wheel set (3 or 2, respectively) via a coupling rod (10 or 11, respectively),
d) the two coupling rods (10 and 11) are designed to be rigid and are articulated at their ends on horizontal extensions of the wheel set bearing housings (6, 6' or 7, 7', respectively), and
e) all articulation points (12, 12', 13, 13', 19, 19', 20, 20', 21, 21', 22, 22') of the coupling rods (10 and 11) and torque reaction bars (17,17', 18, 18') are designed to be spacially moveable and flexible.

2. Motor bogie according to Claim 1, caracterised in that the spacially moveable articulation points (12, 12', 13, 13', 19, 19', 20, 20', 21, 21 ) are provided with rubber or elastomer inserts.

3. Motor bogie according to Claim 1 or 2, characterised in that the coupling rods (10, 11) and the torque reaction bars (17, 17', 18, 18') are designed to be the same as each other and have the same length.

4. Motor bogie according to one of Claims 1 to 3, characterised in that the passage way (16) in the coach body component (15) is shaped conically on both outlet sides upstream and down stream of the actual bore in the horizontal plane of the two wheel set shafts (4 and 5).

## Revendications

1. Bogie équipant un véhicule ferroviaire, comportant deux jeux de roues (2; 3) qui sont munis chacun d'une transmission d'essieux (8; 9) en traînée par l'intermédiaire d'arbres articulés, et dont les boîtes de paliers (6, 6', 7, 7') sont dotées de dispositifs mécaniques d'accouplement (10; 11 le couple de rotation antagoniste des carters des transmissions d'essieux étant absorbé par des supports (17, 17'; 18, 18') des couples de rotation, bogie caractérisé par la combinaison des caractéristiques suivantes, partiellement connues par elles-mêmes:
a) chaque carter (8; 9) de transmission d'essieux des deux jeux de roues (2; 3) est en appui sur un élément constitutif (15) de la caisse (14) du wagon plongeant au centre de l'espace compris entre les deux jeux de roues (2, 3), par l'intermédiaire de deux supports (17 et 17' ou 18 et 18') de couples de rotation, qui sont superposés verticalement dans le plan médian longitudinal du bogie et s'étendent parallèlement ou approximativement parallèlement l'un à l'autre,
b) l'élément constitutif (15) de la caisse du wagon est réalisé dans sa région inférieure sous la forme d'un caisson creux allonge et présente, sensiblement dans le plan horizontal des arbres d'essieux (4 et 5), un orifice traversant (16) agencé perpendiculairement au plan médian longitudinal du bogie et destiné aux éléments d'accouplement des boîtes de paliers (6, 6' ou 7, 7') des jeux de roues,
c) une boîte de palier respective de l'un des jeux de roues (2 ou 3) est reliée par l'intermédiaire d'une barre d'accouplement (10 ou 11) à la boîte de palier diagonalement opposée de l'autre jeu de roue (3 ou 2),
d) les deux barres d'accouplement (10 et 11) sont réalisées rigides et sont articulées par leurs extrémités sur des appendices hori zontaux des boîtes de paliers (6, 6' ou 7, 7') des jeux de roues, et
e) tous les points d'articulation (12, 12', 13, 13 , 19, 19', 20, 20', 21, 21', 22, 22') des barres d'accouplement (10, 11) et des supports (17, 17', 18, 18') des couples de rotation sont réalisés mobiles dans l'espace et élastiques.

2 Bogie selon la revendication 1, caractérisé par le fait que les points d'articulation (12, 12', 13, 13', 19, 19', 20, 20', 21, 21') mobiles dans l'espace sont munis de garnitures internes en caoutchouc ou en élastomère, respectivement.

3. Bogie selon la revendication 1 ou 2, caractérisé par le fait que les barres d'accouplement (10, 11) et les supports (17, 17', 18, 18') des couples de rotation, respectivement, sont de réalisation identique et accusent la même longueur.

4. Bogie selon l'une des revendications 1 à 3, caractérisé par le fait que l'orifice traversant (16) pratiqué dans l'élément constitutif (15) de la caisse du wagon est de configuration conique des deux côtés par lesquels il débouche, devant et derrière son perçage proprement dit, dans le plan horizontal des deux arbres d'essieux (4 et 5).
